# EUROPÄISCHE PATENTSCHRIFT

(11) **EP 0 102 546 B1**
(45) Veröffentlichungstag und Bekanntmachung des Hinweises auf die Patenterteilung: **02.12.1987**
(21) Anmeldenummer: 83107793.8
(22) Anmeldetag: 08.08.1983
(51) Int. Cl.: A47C 3/02, A47C 19/00

(54) **Sitz- oder Ruhemöbel**
Furniture for seating and resting
Meuble d'assise et de repos

(30) Priorität: 09.08.1982 DE 3229934
(43) Veröffentlichungstag der Anmeldung: 14.03.1984
(73) Patentinhaber: Haider, Eduard, D-95704 Pullenreuth (DE); Pürner, Siegfried, 95615 Marktredwitz (DE)
(72) Erfinder: Haider, Eduard, D-95704 Pullenreuth (DE); Pürner, Siegfried, 95615 Marktredwitz (DE)
(74) Vertreter: Voigt, Günter, Dipl.-Ing.

## Beschreibung

Die Erfindung bezieht sich auf ein Sitz- oder Ruhemöbel gemäß Oberbegriff des Anspruchs 1.

Ein solches Sitz- oder Ruhemöbel ist grundsätzlich bereits aus US-A-1 973 753 und US-A-1 957 005 bekannt.

Aus der US-A-1 553 678 ist ein Sitzmöbel bekannt, bei dem das Oberteil über ein Pendelgelenk am Unterteil aufgehängt ist. Wegen der in den Gelenken auftretenden Reibung ist diese Anordnung jedoch nur begrenzt sensibel.

Aus der CH-A-242 273 ist ein auf wenigstens einem Paar Beinen angeordnetes Möbel bekannt, wobei die Beine paarweise wie zwei Lenker bei einem Lenkerparallelogramm miteinander verbunden sind, wobei die Schwenkbewegung der Beine federnd begrenzt ist. Die Beine können dabei auch elastisch ausgebildet sein.

Es hat bereits viele Versuche gegeben, die bisher weit verbreiteten statischen Sitz- und Ruhemöbel durch dynamische zu ersetzen. So sind bereits Schaukelstühle bekannt, die anders als die üblichen Stühle eine dynamische Komponente aufweisen. Ganz Entsprechendes gilt auch für die Kinderwiegen, die wegen ihrer dynamischen Komponente von den Kindern als besonders angenehm und schlaffördernd empfunden werden. In jüngerer Zeit ist das Wasserbett als moderne Art eines dynamischen Bettes auf dem Markt erschienen.

Das Wasserbett hat jedoch erhebliche Nachteile, indem es relativ viel Platz erfordert, träge auf Bewegungen reagiert, sehr schwer und recht teuer ist sowie bei einem etwaigen Auslaufen des Wassers nicht unerhebliche Schäden zu erwarten sind. Außerdem ermöglicht das Wasserbett keine kontinuierlichen Auf- und Abbewegungen und bietet keine stets gleichbleibend horizontale Liegefläche.

Der Erfindung liegt die Aufgabe zugrunde, ein dynamisches Sitz- oder Ruhemöbel zu schaffen, das bei relativ geringem Gewicht und relativ geringem Preis dem Benutzer eine weitgehend reibungsfreie Bewegung in drei Koordinatenrichtungen vermittelt.

Die Lösung dieser Aufgabe erfolgt mit Hilfe der kennzeichnenden Merkmale des Anspruchs 1. Vorteilhafte Weiterbildungen ergeben sich aus den abhängigen Ansprüchen.

Diese Lösung hat den erheblichen Vorteil, daß neben dem geringen Raumbedarf und dem relativ geringen Preis bei geringster Körperbewegung des Ruhenden oder Schlafenden ein Höchstmaß an Eigendynamik geboten wird. Dabei wird jegliche Geräuschentwicklung vermieden.

Dies ist für den Schlafsuchenden von ganz erheblicher Bedeutung, da gerade in den Nachtstunden bei geringem Geräuschpegel in der Umgebung schon kleine Geräusche als sehr störend empfunden werden.

Die Erfindung wird nachfolgend unter Bezugnahme auf die Zeichnungsfiguren beispielsweise erläutert. Es zeigen :
Fig. 1 die Stirnansicht eines dynamisch gelagerten Bettgestells,
Fig. 2 die Einzelheit der Aufhängung des Bettgestells über ein Hängependel,
Fig. 3 die Einzelheit der Aufhängung des Bettgestells über eine Pendelstütze,
Fig. 4 eine Variante zur Verwendung in einem üblichen Bettrahmen,
Fig. 5 eine spezielle Ausbildung des Gegenpendels in Gestalt eines Biegestabes mit ovalem Querschnitt sowie
Fig. 6 die Ausbildung einer Pendelsperre.

Fig. 1 zeigt ein an sich übliches Gestell 10, das sich jedoch wegen seiner Pendelaufhängung von den gebräuchlichen Gestellen unterscheidet. Anstelle des üblichen Fußes wurde der Fuß hier in Längsrichtung gespalten und die entsprechenden Teile durch ein Pendel 11 verbunden. Dadurch wird es möglich, den oberen Teil 12 des Bettgestells gegenüber dem unteren, feststehenden Teil 13 in allseits pendelnde Bewegung zu versetzen. Die Gestaltungen der beiden Teile 12 und 13 des Bettgestells müssen lediglich so gewählt werden, daß ein gegenseitiges Anschlagen des oberen und unteren Teils des Bettgestells bei den Pendelbewegungen nicht auftritt, da dies als störend empfunden würde.

Hier kann beispielsweise eine entsprechende Polsterung durch Weichgummi für eine recht erhebliche Verminderung solcher Stöße sorgen, falls die konstruktiv vorgesehenen Pendelbewegungen einmal überschritten werden. Als weitaus günstiger hat sich jedoch ein sogenanntes « Gegenpendel 14 mit gegenüber dem eigentlichen Pendel abweichender Pendellänge erwiesen. Je nach verfügbarer freier Pendellänge des Gegenpendels 14 werden die Pendelbewegungen des oberen Teils 12 des Bettgestells gegenüber dem unteren Teil 13 in ihren Ausschlägen mehr oder weniger begrenzt, ohne daß dabei irgendwelche Stöße auftreten würden. Das Abbremsen der Pendelbewegung erfolgt bei größer werdenden Ausschlägen mit zunehmener Gegenkraft und völlig ruckfrei. Bei einer Verstellbarkeit der wirksamen Pendellänge des Gegenpendels 14 kann sich der Benutzer die gewünschten Wirkungen selbst einstellen. Mit kürzer werdender wirksamer Pendellänge des Gegenpendels 14 werden die Pendelbewegungen des oberen Teils 12 des Bettgestells zunehmend verringert, und zwar - wie erwähnt - ohne jegliche Ruckwirkung.

Die Einstellbarkeit der wirksamen Pendellänge kann beispielsweise mittels eines vertikal verstellbaren Gegenhalters 15, z. B. in Form eines die einzelnen Stränge des Gegenpendels 14 umfassenden Ringes, erfolgen. Dies kann sowohl stufig als auch stufenlos geschehen. Auch die Anordnung der Pendel zueinander, die Pendellänge und das Gewicht des Benutzers haben Einfluß auf die Pendelcharakteristik.

Obwohl es grundsätzlich möglich ist, das Gegenpendel 14 als einzelnen Strang zu gestalten, hat es sich in vielen Fällen als vorteilhaft erwiesen, das Gegenpendel 14 aus mehreren Strängen aufzubauen, da dann durch unterschiedliche Gestaltung der Grundfläche für die Angriffspunkte der einzelnen Stränge des Gegenpendels 14 unterschiedliche Wirkungen in den entsprechenden Richtungen erzielt werden können. Während bei Verwendung einer quadratischen Grundfläche keine der Richtungen bevorzugt ist, werden bei einer rechteckigen oder ovalen Grundfläche die Wirkungen des Gegenpendels in den einzelnen Richtungen unterschiedlich sein. In Richtung der Längsseiten des Rechtecks bzw. des Ovals ergibt sich praktisch die Wirkung eines längeren Gegenpendels 14 während sich in Richtung der Breitseiten des Rechtecks bzw. in Richtung der geringeren Durchmesser des Ovals die Wirkung eines kürzeren Gegenpendels 14 ergibt. So können auch die Pendelwirkungen in der einen oder in der anderen Richtung vom Benutzer individuell eingestellt werden. Bei der Wirkung des Gegenpendels hat selbstverständlich die Längselastizität der einzelnen Stränge des Gegenpendels 14 eine erhebliche Bedeutung.

Eine entsprechende Wirkung kann auch mit Hilfe eines Biegestabes 16 erreicht werden, der entweder kreisförmigen oder aber auch ovalen Querschnitt hat und dann ebenfalls richtungsabhängiges Verhalten zeigt.

Es wäre auch möglich, die zur Pendelaufhängung führenden senkrechten Elemente 17 des oberen Teils 12 des Bettgestells ringsum in Gummifäden 18 zu halten, wodurch ebenfalls eine Begrenzung der Pendelbewegungen denkbar ist. Wegen der dabei auftretenden Dehnungen in den Gummifäden infolge der elastischen Verformungen wird hier jedoch Energie verbraucht, d. h. es tritt Dämpfungswirkung auf. Änliche Wirkungen ergeben sich, wenn das senkrechte Element 17 des oberen Teils 12 des Bettgestells ringsum von einem Schaumgummikissen umgeben ist, das seinerseits ortsfest gelagert ist.

Wie in Fig. 3 dargestellt, kann anstelle eines Hängependels 11 auch eine Pendelstütze 11' verwendet werden, die dann für eine pendelnde Verbindung zwischen dem oberen Teil 12 des Bettgestells und dem feststehenden unteren Teil . 13 des Bettgestells sorgt. Auch bei einer solchen Anordnung können die zuvor erwähnten Gegenpendel 14 verwendet werden.

Wie Fig. 4 erkennen läßt, kann auch ein an sich übliches Bettgestell 19 ohne nennenswerte Umbauten dynamisiert werden. Zu diesem Zweck wird anstelle des an sich üblichen Federeinsatzes ein flacher Rahmen 20 eingesetzt, der die Aufgabe des unteren feststehenden Teils 13 des Bettgestells übernimmt und an den der bewegliche obere Teil 21, der dem beweglichen Teil des Bettgestells entspricht, mit Hilfe eines.Pendels 11 freipendelnd aufgehängt wird. Die Wirkung ist wie weiter oben beschrieben.

Sofern der Benutzer aus irgendwelchen Gründen zu bestimmten Zeiten die an sich mögliche Pendelbewegung nicht wünscht, können die beiden gegeneinander beweglichen Teile 12 und 13 bzw. 20 und 21 durch eine umklappbare bzw. verschwenkbare Lasche 22 und einen Gegenstift 23 oder ähnlich gegeneinander arretiert werden, so daß das dynamische Bett dann nur noch die Wirkung eines statischen Bettes hat.

Obwohl vorliegend die Wirkungen allein anhand eines Sitz- oder Ruhemöbels beschrieben wurden, kann das System such Anwendung finden zur Lagerung hochempfindlicher Maschinen und Geräte sowie für Stuhl-Tisch-Kombinationen.

In ganz entsprechender Weise wie zuvor bei der Verriegelung beschrieben, können dabei auch an sich einzeln pendelnde Systeme miteinander ver- . koppelt werden. Es kann auch ein Pendelimpulse vermittelnder motorischer Antrieb vorgesehen werden.

## Patentansprüche

1. Sitz- oder Ruhemöbel mit Ober- und Unterteil und pendelnd aufgehängter Sitz- bzw. Ruhefläche, wobei das unmittelbar oberhalb des Unterteils (13) angeordnete, die Sitz- bzw. Ruhefläche tragende Oberteil (12) mittels unter ihm angeordneter und nach unten ragender Arme (17) über mehrere Pendel (11) an dem auf dem Boden sich abstützenden Unterteil (13) pendelnd aufgehängt ist, dadurch gekennzeichnet, daß ein oder mehrere der Beeinflussung der Bewegung dienende Gegenpendel (14) mit abweichender Pendellänge vorhanden sind.

2. Möbel nach Anspruch 1, dadurch gekennzeichnet, daß die Pendel (11) Hängependel sind.

3. Möbel nach Anspruch 1, dadurch gekennzeichnet, daß die Pendel (11) Pendelstützen sind.

4. Möbel nach einem der Ansprüche 1 oder 2, dadurch gekennzeichnet, daß es an vier Pendeln einstellbarer Länge aufgehängt ist.

5. Möbel nach einem der Ansprüche oder 2, dadurch gekennzeichnet, daß es an drei Pendeln einstellbarer Länge aufgehängt ist.

6. Möbel nach einem der Ansprüche 1 bis 5. dadurch gekennzeichnet, daß die Länge des Gegenpendels (14) stufig verstellbar ist.

7. Möbel nach einem der Ansprüche 1 bis 5, dadurch gekennzeichnet, daß die Länge des Gegenpendels (14) stufenlos verstellbar ist.

8. Möbel nach einem der Ansprüche 1 bis 7. dadurch gekennzeichnet, daß das Gegenpendel

(14) aus einem oder mehreren Strängen mit geeigneter Längselastizität und Vorspannung besteht, die zu einem Bündel mit bestimmter Grundfläche zusammengefaßt sind.

9. Möbel nach Anspruch 8, dadurch gekennzeichnet, daß die Grundfläche rechteckig ist.

10. Möbel nach Anspruch 8, dadurch gekennzeichnet, daß die Grundfläche quadratisch ist.

11. Möbel nach Anspruch 8, dadurch gekennzeichnet, daß die Grundfläche oval ist.

12. Möbel nach einem der Ansprüche 1 bis 11, dadurch gekennzeichnet, daß ein der Beeinflussung der Bewegung dienender, im wesentlichen parallel zu den Pendeln verlaufender Biegestab

(16) vorhanden ist.

13. Möbel nach Anspruch 12, dadurch gekennzeichnet, dsß der Biegestab (16) kreisförmigen Querschnitt hat.

14. Möbel nach Anspruch 12, dadurch gekennzeichnet, daß der Biegestab (16) ovalen Querschnitt hat.

15. Möbel nach einem der Ansprüche 1 bis 14, dadurch gekennzeichnet, daß eine Pendelsperre (22, 23) vorgesehen ist.

16. Möbel nach Anspruch 15, dadurch gekennzeichnet, daß es sich bei der Pendelsperre (22, 23) um eine umlegbare Riegellasche handelt.

17. Möbel nach einem der Ansprüche 1 bis 16, dadurch gekennzeichnet, daß ein Pendelimpulse vermittelnder motorischer Antrieb vorhanden ist.

## Claims

1. Furniture for sitting or reating on, with top and bottom sections and with a seating or resting surface suspended so as to swing in pendulum fashion, the top section (12) supporting the seating or resting surface and being positioned directly above the bottom section (13) and being mounted thereon in pendulum fashion via several pendulums (11), by means of arms (17) mounted beneath it and projecting downwards, the bottom section resting on the floor, characterised in that there are one or more counter-pendulums (14) of variable pendulum length which serve to influence the movement.

2. Furniture according to Claim 1, characterised in that the pendulums (11) are suspended pendulums.

3. Furniture according to Claim 2, characterised in that the pendulums (11) are pendulum supports.

4. Furniture according to Claim 1 or 2, characterised by being suspended on four pendulums of adjustable length.

5. Furniture according to Claim 1 or 2, characterised by being suspended on three pendulums of adjustable length.

6. Furniture according to any of Claims 1 to 5, characterised in that the length of the counter-pendulum (14) is adjustable step by step.

7. Furniture according to any of Claims 1 to 5, characterised in that the length of the counter-pendulum (14) in infinitely variable.

8. Furniture according to any of Claims 1 to 7, characterised in that the counter-pendulum (14) consists of one or more strands of suitable linear elasticity and prestress, which are combined to form a bundle of a given base area.

9. Furniture according to Claim 8, characterised in that the base is rectangular.

10. Furniture according to Claim 8, characterised in that the base is square.

11. Furniture according to Claim 8, characterised in that the base is oval.

12. Furniture according to any of Claims 1 to 11, characterised by a flexural member (16) influencing movement and extending substantially parallel to the pendulums.

13. Furniture according to Claim 12, characterised in that the flexural member (16) has a circular cross-section.

14. Furniture according to Claim 12, characterised in that the flexural member (16) has an oval cross-section.

15. Furniture according to any of Claims 1 to 14, characterised by a pendulum detent (22, 23).

16. Furniture according to claim 15, characterised in that the pendulum detent (22, 23) is a foldable locking bar.

17. Furniture according to any of Claims 1 to 16, characterised by a motorised drive for the transmission of pendulum pulses.

## Revendications

1. Meuble d'assise ou de repos avec parties supérieure et inférieure et surface d'assise ou de repos suspendue de façon oscillante, la partie supérieure (12), disposée immédiatement au-dessus de la partie inférieure (13) et qui porte la surface d'assise ou de repos étant suspendue, de façon oscillante au moyen de bras (17) disposés en dessous de cette partie et se dirigeant vers le bas, par l'intermédiaire de plusieurs balanciers (11), à la partie inférieure (13) qui s'appuie sur le sol, caractérisé en ce qu'il existe un ou plusieurs contre-balanciers (14) de longueur différente servant à influencer le mouvement.

2. Meuble selon la revendication 1, caractérisé en ce que les balanciers (11) sont des balanciers suspendus.

3. Meuble selon la revendication 1, caractérisé en ce que les balanciers (11) sont des appuis oscillants.

4. Meuble selon l'une des revendications 1 et 2, caractérisé en ce qu'il est suspendu à quatre balanciers de longueur réglable.

5. Meuble selon les revendications 1 et 2, caractérisé en ce qu'il est suspendu à trois balanciers de longueur réglable.

6. Meuble selon les revendications 1 à 5, caractérisé en ce que la longueur du contre-balancier (14) est réglable par paliers.

7. Meuble selon les revendications 1 à 5, carac-' térisé en ce que la longueur du contre-balancier (14) est réglable de façon continue.

8. Meuble selon les revendications 1 à 7, caractérisé en ce que le contre-balancier (14) est formé d'un ou plusieurs tronçons ayant une élasticité longitudinale et une précharge appropriée, qui sont réunis en un faisceau à surface de base déterminée.

9. Meuble selon la revendication 8, caractérisé en ce que la surface de base est rectangulaire.

10. Meuble selon la revendication 8, caractérisé en ce que la surface de base est carrée.

11. Meuble selon la revendication 8, caractérisé en ce que la surface de base est ovale.

12. Meuble selon les revendications 1 à 11, caractérisé en ce qu'il existe un barreau de flexion (16) servant à influencer le mouvement et pratiquement dirigé parallèlement aux balanciers.

13. Meuble selon la revendication 12, caractérisé en ce que le barreau de flexion (16) a une section circulaire.

14. Meuble selon la revendication 12, caractérisé en ce que le barreau de flexion (16) a une section ovale.

15. Meuble selon les revendications 1 à 14, caractérisé en ce qu'il est prévu un blocage d'oscillation (22, 23).

16. Meuble selon la revendication 15, caractérisé en ce que le blocage d'oscillation est une patte de verrouillage pouvant être repliée.

17. Meuble selon les revendications 1 à 16, caractérisé en ce qu'il existe un entraînement à moteur communiquant des impulsions d'oscillation.
